# FASCICULE DE BREVET EUROPEEN

(11) **EP 1 812 921 B1**
(45) Date de publication et mention de la délivrance du brevet: **02.07.2008**
(21) Numéro de dépôt: 05817449.1
(22) Date de dépôt: 15.11.2005
(51) Int. Cl.: G09F 11/23

(54) **ETIQUETTE POUR L 'AFFICHAGE DU PRIX DE PRODUITS ALIMENTAIRES**
SCHILD ZUR ANZEIGE VON LEBENSMITTELPREISEN
TAG FOR DISPLAYING FOOD PRODUCT PRICES

(30) Priorité: 19.11.2004 FR 0412308
(43) Date de publication de la demande: 01.08.2007
(73) Titulaire: Etiq-Etal (Société par Actions Amplifiée), 13016 Marseille (FR)
(72) Inventeur: CASANOVA, Marie-Hélène, F-30650 Rochefort du Gard (FR)
(74) Mandataire: Marek, Pierre
(86) Numéro de dépôt international: PCT/FR2005/002823
(87) Numéro de publication internationale: WO 2006/053973

(56) Documents cités:
- EP-A- 0 791 909
- FR-A- 1 589 636
- US-A- 2 787 069
- US-A- 5 887 370
- US-A1- 2003 233 774

## Description

La présente invention concerne une étiquette pour l'affichage du prix (et/ou d'autres informations telles que la quantité ou la provenance) de produits alimentaires et, plus particulièrement, une étiquette à affichage variable, la sélection du prix à afficher étant réalisée par la rotation de disques comportant les inscriptions (chiffres, lettres, symboles ou autres) susceptibles d'être amenées en regard de fenêtres de lecture.

On connaît de nombreuses étiquettes de ce type, largement utilisées dans le domaine du commerce alimentaire et notamment dans celui de la charcuterie, de la boucherie ou de la poissonnerie. Ces étiquettes comprennent généralement une plaquette en plastique rigide munie de fenêtres et dont le verso est équipé de disques portant des inscriptions, par exemple les chiffres de 0 à 9. Ces disques pivotent respectivement autour d'axes généralement constitués par des rivets maintenant lesdits disques contre la surface postérieure de l'étiquette.

Enfin, ces étiquettes comprennent parfois un pied supportant ladite plaquette. Ce pied est, soit constitué par un pic permettant de planter l'étiquette dans le produit alimentaire qui lui correspond, soit constitué par un socle par l'intermédiaire duquel l'étiquette peut être posée sur une surface plus ou moins plane.

Plusieurs inconvénients sont inhérents à ce type d'étiquettes. Tout d'abord, l'accès aux disques rotatifs pour la sélection du prix (et/ou d'autres informations telles que la quantité ou la provenance) à afficher, n'est pas commode.

De plus, l'hygiène est mal assurée, des déchets et détritus pouvant facilement se glisser et s'incruster à l'arrière de l'étiquette, entre celle-ci et les disques rotatifs.

Ensuite, non seulement les axes des disques rotatifs, généralement constitués par des rivets, apparaissent sur la façade des étiquettes, ce qui nuit à l'esthétique de l'étiquette, mais en plus, ladite façade n'est pas amovible, de sorte que les étiquettes ne sont pas adaptables en fonction des produits proposés.

Dans les documents US-5.887.370 et FR-1.589.636, sont décrits des dispositifs de signalisation autres que des étiquettes d'affichage de prix de produits alimentaires, constitués de disques rotatifs disposés entre une plaque postérieure et une plaque avant pourvue de fenêtres de lecture laissant voir une portion de la face frontale desdits disques lesquels sont accessibles sur deux bords opposés du dispositif (document US-5.887.370) grâce à une portion débordant latéralement par rapport auxdites plaques où à des encoches ménagées dans l'une ou l'autre des plaques (document FR-1.589.636).

Selon ces deux documents, les axes des disques tournants sont liés à la fois à la plaque postérieure et à la plaque antérieure entre lesquelles ils sont placés, de sorte que ladite plaque antérieure n'est pas amovible et interchangeable et que les axes des disques apparaissent sur la face frontale de cette dernière, ce qui rend les étiquettes peu esthétiques malgré les soins apportés à leur illustration visuelle et constituant une source de rétention des déchets et débris et donc d'encrassement.

Enfin, il est également regrettable que le pied de ces étiquettes ne soit pas amovible, afin de pouvoir adapter le type de pied (pic ou socle) le plus approprié pour les utilisations variées de l'étiquette.

L'étiquette selon l'invention propose de résoudre ces problèmes, pour une meilleure hygiène et une plus grande facilité d'utilisation, tout en offrant une esthétique améliorée et une modularité accrue.

Ces objectifs sont atteints, selon l'invention, avec une étiquette comprenant une plaque postérieure et une plaque frontale pourvue de fenêtres de lecture et une pluralité de disques rotatifs supportés par des axes et disposés entre ladite plaque postérieure et ladite plaque frontale, ces disques rotatifs comportant des inscriptions lisibles de façon sélectionnable, à travers lesdites fenêtres de lecture, et étant, de préférence, accessibles au niveau d'au moins un des bords de l'étiquette, laquelle est notamment remarquable en ce que les axes desdits disques rotatifs sont essentiellement supportés par la plaque postérieure et l'étiquette et indépendant de la plaque frontale de cette dernière.

Grâce à cette disposition :
- la présentation ou esthétique de la face de la plaque frontale de l'étiquette tournée vers les clients se trouve améliorée par l'absence d'une pluralité de rivets (lesquels sont peu esthétiques, retiennent les déchets et les salissures et compliquent le nettoyage) ;
- la plaque frontale indépendante des disques rotatifs offre, par la même occasion, la possibilité de rendre celle-ci amovible, de sorte que des plaques frontales arborant des présentations différentes peuvent être ainsi adaptées à l'étiquette pour s'accorder au mieux avec le produit alimentaire auquel cette dernière fait référence.

De plus, la manipulation des disques rotatifs est facilitée par le fait qu'ils sont commodément accessibles au niveau d'un ou plusieurs bords de l'étiquette.

Selon une autre disposition caractéristique de l'invention, l'étiquette comprend un pied amovible. Ainsi, différents types de pieds peuvent être associés à l'étiquette selon l'invention, de sorte qu'elle dispose du moyen idéal (pic, socle, pince ou autre) pour s'afficher avec le produit alimentaire auquel elle fait référence.

Les buts, caractéristiques et avantages ci-dessus, et d'autres encore, ressortiront mieux de la description qui suit et des dessins annexés dans lesquels :
- la figure 1 est la vue de face d'une étiquette selon l'invention ;
- la figure 2 est la vue de face de la plaque postérieure nue ;
- la figure 3 est la vue de dessus de la plaque postérieure nue ;
- la figure 4 est la vue de gauche de la plaque postérieure nue ;
- la figure 5 montre une coupe latérale de la plaque postérieure nue suivant la ligne 5-5 de la figure 3 ;
- la figure 6 est la vue de face, avec arrachements partiels de la plaque frontale, d'un mode d'exécution de l'étiquette ;
- la figure 7 est la vue de droite d'un pic de section circulaire ;
- la figure 8 est la vue de face du même pic ;
- la figure 9 est la vue de droite d'un pic de section plate ;
- la figure 10 est la vue de face du même pic ;
- la figure 11 est la vue de droite d'une patte de petite taille ;
- la figure 12 est la vue de face de la même patte ;
- la figure 13 est la vue de droite d'une patte de grande taille ;
- la figure 14 est la vue de face de la même patte ;
- la figure 15 est la vue de dessus d'une base composant le socle ;
- la figure 16 est la vue de face d'un socle composé de la même base et de la petite patte.

On se réfère auxdits dessins pour décrire des exemples intéressants, bien que nullement limitatifs, de mise en oeuvre de l'étiquette selon l'invention.

L'étiquette présentée comme exemple d'application de l'invention, comprend une plaque postérieure 1, six disques rotatifs 2, 3, 4, 5, 6 et 7, une plaque frontale 8, et un pied pouvant présenter différentes conformations, comme exposé ci-après.

La plaque postérieure 1, de préférence rectangulaire et exécutée dans un plastique rigide, est conçue pour recevoir les différents éléments constitutifs de l'étiquette. Elle comporte, dans sa face avant, des logements 1a, 1b, 1c, 1d, 1e et 1f (au nombre de six selon l'exemple illustré) constitués par des renfoncements ménagés dans l'épaisseur de ladite plaque et destinés à accueillir respectivement les six disques rotatifs 2, 3, 4, 5, 6 et 7, ainsi que six trous 1a', 1b', 1c', 1d', 1e' et 1f dans lesquels sont montés respectivement les axes desdits disques 2, 3, 4, 5, 6 et 7.

La plaque frontale 8 peut être exécutée en toute matière plastique flexible appropriée, et sa face avant peut être ornementée par des illustrations rappelant le produit vendu et appliquées sur ladite face par tout procédé adéquat.

Les angles de la plaque postérieure 1 sont aménagés pour permettre l'insertion, de manière amovible, des angles de la plaque frontale 8.

Selon le mode d'exécution illustré, la plaque postérieure 1 comprend, en avant de ses quatre coins ou angles, quatre rails ou fentes 1g, 1h, 1i et 1j prévus pour recevoir, respectivement, les quatre angles de la plaque frontale 8 et maintenir cette dernière contre ladite plaque postérieure. Les rails ou fentes inférieurs 1i et 1j sont orientés vers le haut pour le soutien vertical de la plaque frontale 8, tandis que les rails ou fentes supérieurs 1g et 1h sont orientés vers le bas. Au moins l'un de ces rails ou fentes (les rails supérieurs 1g, 1h, selon l'exemple illustré aux figures 1 à 6) est équipé d'une butée latérale 1g' et/ou 1h' pour le blocage en translation de ladite plaque frontale 8.

Un ergot fendu 1n, localisé en partie haute et centrale de la plaque postérieure 1, et solidaire de cette dernière, est orienté vers l'arrière, de sorte à présenter deux languettes flexibles de blocage pour le maintien d'un éventuel écriteau supplémentaire, par exemple destiné à l'affichage d'une promotion relative au produit désigné par l'étiquette revendiquée.

La plaque postérieure 1 possède enfin des moyens destinés à recevoir, de préférence de manière amovible, un pied dont des modes d'exécution avantageux sont décrits dans la suite du présent exposé. Les moyens permettant ce montage amovible sont constitués par une fente 1k et deux biseaux 1l et 1m.

Les disques rotatifs 2, 3, 4, 5, 6 et 7 comportent chacun un axe (par exemple axes 6a et 7a des disques 6 et 7, respectivement, visibles sur la figure 6), destiné à être monté sur la plaque postérieure 1 dans les trous 1a', 1b', 1c', 1d', 1e' et 1f', de sorte qu'ils pivotent autour de leur axe respectif, au sein de leur logement respectif 1a, 1b, 1c, 1d, 1e, 1f. Les axes des disques rotatifs n'ont aucune liaison avec la plaque frontale 8.

Chacun de ces disques rotatifs possède les inscriptions destinées, par leur combinaison, à afficher le prix et d'autres informations relatifs au produit auquel se réfère l'étiquette. Par exemple :
- le disque 2 comprend les inscriptions relatives à la quantité du produit pour laquelle est affiché le prix (par exemple "1Kg", "1", "12", "500g", "100g", ou "1L") ;
- le disque 3 comprend les chiffres de 0 à 9 pour l'affichage de la dizaine de la monnaie (par exemple : euros) dans laquelle est établi le prix ;
- le disque 4 comprend les chiffres de 0 à 9 pour l'affichage de l'unité de ladite monnaie ;
- le disque 5 comprend les chiffres de 0 à 9 pour l'affichage de la dizaine de cents du prix ;
- le disque 6 comprend les chiffres de 0 à 9 pour l'affichage de l'unité de cents du prix ;
- le disque 7 comprend les inscriptions pour l'affichage d'indications supplémentaires respectant certaines obligations légales ou réglementaires, telles que la provenance du produit (par exemple, dans le cadre de la poissonnerie, on peut afficher des indications telles que "élevé", "pêché" ou "pêché en eau douce").

Bien entendu, la face avant des disques rotatifs pourrait présenter d'autres éléments d'affichage.

La plaque frontale 8, de préférence rectangulaire, est installée devant ces disques et fixée à la plaque postérieure 1 par l'intermédiaire des quatre rails 1g, 1 h, 1i et 1j déjà décrits et dans lesquels les angles de ladite plaque frontale sont engagés de manière amovible.

Cette plaque frontale 8 comporte six fenêtres de lecture 8a, 8b, 8c, 8d, 8e et 8f, de préférence constituées par des zones transparentes du matériau dans lequel est exécuté ladite plaque frontale 8 : cette disposition permet de garder une plaque frontale pleine, dépourvue d'ouvertures, contribuant ainsi à l'hygiène de l'étiquette, contrairement au cas où les fenêtres de lecture sont obtenues par une découpe de ladite plaque frontale. Ces six fenêtres de lecture sont dimensionnées pour la lecture sélective des inscriptions des disques respectifs 2, 3, 4, 5, 6 et 7: ces inscriptions sont susceptibles d'être amenées en regard desdites fenêtres pour former, par leur combinaison, le prix à afficher ainsi que pour afficher d'éventuelles informations supplémentaires.

La plaque frontale 8 arbore, de préférence, une décoration agréable en accord avec le produit auquel l'étiquette fait référence : cette plaque frontale est amovible, ce qui permet, par son simple échange, d'adapter la décoration au produit auquel se réfère l'étiquette.

L'étiquette revendiquée est étudiée pour recevoir un pied amovible. De cette manière, on peut adapter, par exemple, soit un pic de section circulaire 9 (par exemple pour le planter dans une viande), soit un pic de section plate 10 (efficace pour le planter dans la glace), soit un socle (pour une simple dépose sur une surface d'appui) composé d'une base 13 capable de recevoir, de manière amovible, des pattes 11 ou 12 de différentes tailles.

Chacun de ces types de pied est équipé de moyens de fixation constitués de trois languettes :
- une languette centrale 9a, 10a, 11a ou 12a destinée, lors de l'assemblage du pied avec la plaque postérieure 1, à s'insérer dans la fente 1k; cette languette centrale 9a, 10a, 11a ou 12a est légèrement inclinée vers l'arrière afin que l'étiquette se trouve légèrement orientée vers le haut pour une lecture aisée ;
- deux languettes latérales 9b et 9c, 10b et 10c, 11b et 11c, ou 12b et 12c relativement souples, de sorte qu'elles fléchissent en épousant la forme des biseaux respectifs 1l et 1m lors de l'assemblage du pied avec la plaque postérieure 1 ; ces languettes latérales sont respectivement dotées d'ergots 9b' et 9c', 10b' et 10c', 11b' et 11c', ou 12b' et 12c' qui sont amenés à se positionner au niveau de l'extrémité supérieure des biseaux respectifs 1l et 1 m pour bloquer l'assemblage du pied avec la plaque postérieure 1.

Enfin, le pied peut être réalisé dans différentes matières, mais de préférence dans un plastique rigide. En outre, la partie du pic 9 destinée à être plantée dans le produit désigné par l'étiquette peut être métallique, de préférence en inox, pour être apte au contact alimentaire et dans le but d'assurer un "planté" efficace sans risque de casse, quelle que soit la résistance dudit produit.

## Revendications

1. Etiquette pour l'affichage du prix de produits alimentaires comprenant une plaque postérieure (1), une plaque frontale (8) pourvue de fenêtres de lecture (8a, 8b, 8c, 8d, 8e et 8f) et une pluralité de disques rotatifs (2, 3, 4, 5, 6 et 7) supportés par des axes et disposés entre ladite plaque postérieure (1) et ladite plaque frontale (8), ces disques rotatifs comportant des inscriptions lisibles de façon sélectionnable, à travers lesdites fenêtres de lecture respectives, et étant, de préférence, accessibles au niveau d'au moins un des bords de l'étiquette, **caractérisée en ce que** les axes (5a, 6a, 7a) desdits disques rotatifs (2, 3, 4, 5, 6 et 7) sont essentiellement supportés par la plaque postérieure (1) de l'étiquette et indépendants de la plaque frontale (8) de cette dernière.

2. Etiquette pour l'affichage du prix de produits alimentaires selon la revendication 1, **caractérisée en ce que** la plaque frontale (8) est amovible.

3. Etiquette pour l'affichage du prix de produits alimentaires selon l'une des revendications 1 ou 2, **caractérisée en ce que** la plaque postérieure (1) comporte des logements (1a, 1b, 1c, 1d, 1e et 1f) constitués par des renfoncements ménagés dans l'épaisseur de ladite plaque postérieure (1), ces logements étant destinés à accueillir respectivement les disques rotatifs (2, 3, 4, 5, 6 et 7).

4. Etiquette pour l'affichage du prix de produits alimentaires selon la revendication 3, **caractérisée en ce que** la plaque postérieure (1) est équipée de moyens pour recevoir et maintenir la plaque frontale (8) en position d'assemblage avec ladite plaque postérieure.

5. Etiquette pour l'affichage du prix de produits alimentaires selon la revendication 4, **caractérisée en ce que** les moyens de maintien de la plaque frontale (8) contre la plaque postérieure (1) sont constitués par quatre rails ou fentes (1g, 1h, 1i, 1j) que présente ladite plaque postérieure (1) en avant de ses quatre angles.

6. Etiquette pour l'affichage du prix de produits alimentaires selon la revendication 5, **caractérisée en ce que** la plaque frontale (8) est bloquée en translation, par exemple au moyen d'une butée latérale (1g', 1h') disposée à l'extrémité d'au moins l'un des rails ou fentes (1g, 1h, 1i ou 1j).

7. Etiquette pour l'affichage du prix de produits alimentaires suivant l'une quelconque des revendications 1 à 6, **caractérisée en ce qu'**elle comporte un pied fixé de manière amovible à la plaque postérieure (1), ledit pied étant, de préférence, constitué par un pic (9 ou 10), ou par un socle composé d'une patte (11 ou 12) et d'une base (13).

8. Etiquette pour l'affichage de prix de produits alimentaires selon la revendication 7, **caractérisée en ce qu'**une unique base (13) est agencée pour recevoir des pattes (11 et 12) de tailles différentes.

9. Etiquette pour l'affichage du prix de produits alimentaires suivant l'une des revendications 7 ou 8, **caractérisée en ce que** la plaque postérieure (1) comporte une fente (1k) et deux biseaux (1l et 1m), et **en ce que** le pied comprend une languette centrale (9a, 10a, 11a ou 12a) ainsi que deux languettes latérales (9b et 9c, 10b et 10c, 11b et 11c ou 12b et 12c) relativement souples et équipées respectivement d'ergots (9b' et 9c', 10b' et 10c', 11b' et 11c' ou 12b' et 12c'), de sorte que l'assemblage du pied avec la plaque postérieure (1) est réalisé par l'insertion de ladite languette centrale dans ladite fente, tandis que lesdites languettes latérales fléchissent en épousant la forme desdits biseaux respectifs et que lesdits ergots se positionnent au niveau de l'extrémité supérieure desdits biseaux respectifs pour bloquer l'assemblage.

10. Etiquette pour l'affichage du prix de produits alimentaires suivant la revendication 9, **caractérisée en ce que** la languette centrale (9a, 10a, 11 a ou 12a) du pied est légèrement inclinée vers l'arrière.

11. Etiquette pour l'affichage de prix de produits alimentaire suivant l'une quelconque des revendications 1 à 10, **caractérisée en ce que** la plaque postérieure est aménagée pour recevoir et maintenir une étiquette supplémentaire, de préférence en partie haute, par exemple au moyen d'un ergot fendu (1n) comportant deux languettes flexibles de blocage.

## Claims

1. A label for displaying the price of food products comprising a rear panel (1), a front panel (8) provided with reading windows (8a, 8b, 8c, 8d, 8e and 8f) and a plurality of rotatable discs (2, 3, 4, 5, 6 and 7) which are supported by shafts and which are disposed between said rear panel (1) and said front panel (8), the rotatable discs comprising inscriptions which are selectively readable through said respective reading windows and preferably being accessible at at least one of the edges of the label, **characterised in that** the shafts (5a, 6a, 7a) of the rotatable discs (2, 3, 4, 5, 6 and 7) are essentially supported by the rear panel (1) of the label and are independent of the front panel (8) thereof.

2. A label for displaying the price of food products according to claim 1 **characterised in that** the front panel (8) is removable.

3. A label for displaying the price of food products according to one of claims 1 and 2 **characterised in that** the rear panel (1) comprises housings (1a, 1b, 1c, 1d, 1e and 1f) formed by reinforcements provided in the thickness of said rear panel (1), said housings being intended to respectively receive the rotatable discs (2, 3, 4, 5, 6 and 7).

4. A label for displaying the price of food products according to claim 3 **characterised in that** the rear panel (1) is equipped with means for receiving and holding the front panel (8) in the position of assembly to said rear panel.

5. A label for displaying the price of food products according to claim 4 **characterised in that** the means for holding the front panel (8) against the rear panel (1) are formed by four rails or slots (1g, 1h, 1i, 1j) that said rear panel (1) has in front of its four corners.

6. A label for displaying the price of food products according to claim 5 **characterised in that** the front panel (8) is locked in respect of translation for example by means of a lateral abutment (1g', 1h') disposed at the end of at least one of the rails or slots (1g, 1h, 1i or 1j).

7. A label for displaying the price of food products according to any one of claims 1 to 6 **characterised in that** it comprises a foot fixed removably to the rear panel (1), the foot being preferably formed by a spike (9 or 10) or by a stand formed by a leg (11 or 12) and a base (13).

8. A label for displaying the price of food products according to claim 7 **characterised in that** a single base (13) is arranged to receive legs (11 and 12) of different sizes.

9. A label for displaying the price of food products according to one of claims 7 and 8 **characterised in that** the rear panel (1) comprises a slot (1k) and two bevels (11 and 1m) and that the foot comprises a central tongue portion (9a, 10a, 11a or 12a) and two lateral tongue portions (9b and 9c, 10b and 10c, 11b and 11c or 12b and 12c) which are relatively flexible and respectively equipped with lug portions (9b' and 9c', 10b' and 10c', 11b' and 11c' or 12b' and 12c') in such a way that assembly of the foot to the rear panel (1) is effected by inserting said central tongue portion into said slot while said lateral tongue portions bend to adopt the shape of said respective bevels and that said lug portions are positioned at the location of the upper end of said respective bevels to lock the assembly.

10. A label for displaying the price of food products according to claim 9 **characterised in that** the central tongue portion (9a, 10a, 11a or 12a) of the foot is inclined slightly rearwardly.

11. A label for displaying the price of food products according to any one of claims 1 to 10 **characterised in that** the rear plate is adapted to receive and hold an additional label, preferably in the upper part, for example by means of a slit lug portion (1n) comprising two flexible locking tongue portions.

## Patentansprüche

1. Schild zum Auszeichnen des Preises von Nahrungsmittelprodukten, das eine rückwärtige Platte (1), eine vordere Platte (8), die mit Lesefenstern (8a, 8b, 8c, 8d und 8f) versehen ist, und eine Vielzahl von Drehscheiben (2, 3, 4, 5, 6 und 7) enthält, die von Achsen getragen werden und zwischen der rückwärtigen Platte (1) und der vorderen Platte (8) angeordnet sind, wobei diese Drehscheiben lesbare Aufschriften aufweisen, die über die jeweiligen Lesefenster wählbar sind und vorzugsweise in der Ebene von wenigstens einer der Kanten des Schilds zugänglich sind, **dadurch gekennzeichnet, dass** die Achsen (5a, 6a, 7a) der Drehscheiben (2, 3, 4, 5, 6 und 7) im Wesentlichen von der rückwärtigen Platte (1) des Schilds getragen werden und von der vorderen Platte (8) desselben unabhängig sind.

2. Schild zum Auszeichnen des Preises von Nahrungsmittelprodukten nach Anspruch 1, **dadurch gekennzeichnet, dass** die vordere Platte (8) abnehmbar ist.

3. Schild zum Auszeichnen des Preises von Nahrungsmittelprodukten nach einem der Ansprüche 1 oder 2, **dadurch gekennzeichnet, dass** die rückwärtige Platte (1) Aufnahmen (1a, 1b, 1c, 1d, 1e und 1f) umfasst, die von Verstärkungen gebildet werden, die in der Dicke der rückwärtigen Platte (1) angeordnet sind, wobei diese Verstärkungen dazu bestimmt sind, jeweils die Drehscheiben (2, 3, 4, 5, 6 und 7) aufzunehmen.

4. Schild zum Auszeichnen des Preises von Nahrungsmittelprodukten nach Anspruch 3, **dadurch gekennzeichnet, dass** die rückwärtige Platte (1) mit Mitteln zum Aufnehmen und Halten der vorderen Platte (8) in Verbindungsposition mit der rückwärtigen Platte ausgestattet ist.

5. Schild zum Auszeichnen des Preises von Nahrungsmittelprodukten nach Anspruch 4, **dadurch gekennzeichnet, dass** die Mittel, um die vordere Platte (8) gegen die rückwärtige Platte (1) zu halten, aus vier Schienen oder Schlitzen (1g, 1h, 1i, 1j) gebildet werden, welche die rückwärtige Platte (1) vor ihren vier Winkeln aufweist.

6. Schild zum Auszeichnen des Preises von Nahrungsmittelprodukten nach Anspruch 5, **dadurch gekennzeichnet, dass** die vordere Platte (8) hinsichtlich Verschiebung blockiert ist, zum Beispiel mittels eines seitlichen Anschlags (1g', 1h'), der am Ende von wenigstens einer der Schienen oder Schlitze (1g, 1h, 1i oder 1j) angeordnet ist.

7. Schild zum Auszeichnen des Preises von Nahrungsmittelprodukten nach einem der Ansprüche 1 bis 6, **dadurch gekennzeichnet, dass** es einen Fuß umfasst, der abnehmbar an der rückwärtigen Platte (1) befestigt ist, wobei der Fuß vorzugsweise durch einen Spiess (9 oder 10) oder einen Sockel gebildet ist, der sich aus einer Stütze (11 oder 12) und einer Basis (13) zusammensetzt.

8. Schild zum Auszeichnen des Preises von Nahrungsmittelprodukten nach Anspruch 7, **dadurch gekennzeichnet, dass** eine einzige Basis (13) vorgesehen ist, um Stützen (11 und 12) von unterschiedlicher Größe aufzunehmen.

9. Schild zum Auszeichnen des Preises von Nahrungsmittelprodukten nach einem der Ansprüche 7 oder 8, **dadurch gekennzeichnet, dass** die rückwärtige Platte (1) einen Schlitz (1k) und zwei Abschrägungen (1l und 1m) umfasst, und **dadurch**, dass der Fuß eine mittlere Zunge (9a, 10a, 11a oder 12a) sowie zwei seitliche Zungen (9b und 9c, 10b und 10c, 11b und 11c oder 12b und 12c) umfasst, die relativ biegsam und jeweils mit Vorsprüngen (9b' und 9c', 10b' und 10c', 11b' und 11c' oder 12b' und 12c') ausgestattet sind, so dass die Verbindung des Fußes mit der rückwärtigen Platte (1) durch Einführen der mittleren Zunge in den Schlitz ausgeführt wird, wogegen sich die seitlichen Zungen biegen und sich der Form der jeweiligen Abschrägungen anpassen, und dass die Vorsprünge sich auf der Ebene des oberen Endes der jeweiligen Abschrägungen positionieren, um die Verbindung zu blockieren.

10. Schild zum Auszeichnen des Preises von Nahrungsmittelprodukten nach Anspruch 9, **dadurch gekennzeichnet, dass** die mittlere Zunge (9a, 10a, 11a oder 12a) des Fußes leicht nach hinten geneigt ist.

11. Schild zum Auszeichnen des Preises von Nahrungsmittelprodukten nach einem der Ansprüche 1 bis 10, **dadurch gekennzeichnet, dass** die rückwärtige Platte so ausgelegt ist, dass sie vorzugsweise im oberen Teil ein zusätzliches Schild aufnehmen und halten kann, zum Beispiel mittels eines geschlitzten Vorsprungs (1n), der zwei flexible Zungen zum Blockieren umfasst.
